# EUROPÄISCHE PATENTSCHRIFT

(11) **EP 1 159 041 B1**
(45) Veröffentlichungstag und Bekanntmachung des Hinweises auf die Patenterteilung: **16.04.2003**
(21) Anmeldenummer: 00909080.4
(22) Anmeldetag: 18.01.2000
(51) Int. Cl.: A63B 71/14

(54) **SPORTHANDSCHUH, INSBESONDERE TORWARTHANDSCHUH**
SPORTS GLOVE, IN PARTICULAR, A GOALKEEPER'S GLOVE
GANT DE SPORT, NOTAMMENT GANT DE GARDIEN DE BUT

(30) Priorität: 11.03.1999 DE 19910799
(43) Veröffentlichungstag der Anmeldung: 05.12.2001
(73) Patentinhaber: Reusch International GmbH & Co. KG, 72555 Metzingen (DE)
(72) Erfinder: WINDEISEN, Werner, D-71691 Freiberg (DE); KNECHT, Herbert, D-72555 Metzingen (DE)
(74) Vertreter: Hasler, Erich
(86) Internationale Anmeldenummer: EP0000339
(87) Internationale Veröffentlichungsnummer: WO00053275

(56) Entgegenhaltungen:
- EP-A- 0 315 923
- DE-A- 3 516 545
- DE-U- 9 312 526
- US-A- 4 675 914
- PATENT ABSTRACTS OF JAPAN vol. 1998, no. 02, 30. Januar 1998 (1998-01-30) & JP 09 262332 A (GIYAROTSUPU:KK), 7. Oktober 1997 (1997-10-07)
- PATENT ABSTRACTS OF JAPAN vol. 1999, no. 12, 29. Oktober 1999 (1999-10-29) & JP 11 192335 A (NITTEI:KK), 21. Juli 1999 (1999-07-21)

## Beschreibung

Die Erfindung bezieht sich auf einen Sporthandschuh, insbesondere Torwarthandschuh, mit zumindest einem der Handschuh-Rückenseite zugeordneten Aussteifungselement, das eine Mehrzahl druckfester Sperrkörper aufweist, die in einer zumindest näherungsweise entlang einer Finger-Längsachse verlaufenden Aneinanderreihung auf einem zugfesten Trägerband so befestigt sind, daß sie zumindest bei in gestrecktem Zustand befindlichem Trägerband mit aneinander angrenzenden Flächenbereichen aneinanderstoßen.

Sporthandschuhe dieser Art sind bereits bekannt, vergleiche DE 35 16 545 C2. Bei derartigen Handschuhen soll durch die Aussteifungselemente ein Überlastungsschutz für gefährdete Handbereiche des Handschuhträgers zur Verfügung gestellt werden. Insbesondere soll an den Fingerelementen des Handschuhs eine Abstützung gegen die beim Fangen scharfer Bälle einwirkenden Kräfte geschaffen werden, die zu einer Überdehnung oder Überstreckung von Fingern führen könnten. Durch die beim Aneinanderstoßen der Sperrkörper erfolgende Versteifung, die ein Überstrecken des Aussteifungselementes verhindert, werden derartige Kräfte vom vorderen Bereich der Fingerelemente über das im Sperrzustand im wesentlichen starre Aussteifungselement in den dem Handgelenk näher benachbarten Handrückenbereich eingeleitet.

Bei dem erwähnten, bekannten Sporthandschuh bilden die Aussteifungselemente unmittelbar die Handschuh-Rückenseite, die zweilagig ist, wobei die innere Materiallage den zugfesten Träger bildet, auf dessen Außenseite die Sperrkörper als äußere Materiallage gleichzeitig die Handschuh-Außenseite bilden.

Diese Bauweise ist sowohl hinsichtlich der Funktion als auch der Formgestaltung des Handschuhs unbefriedigend. Da die die Sperrkörper aufweisende Materiallage unmittelbar die Handschuh-Außenseite bildet, also einen Bereich, der für die optische Wirkung des Handschuhs sehr wesentlich ist und beispielsweise geeignet sein soll, um Embleme oder Beschriftungen anzubringen, ergeben sich schwerwiegende Einschränkungen sowohl hinsichtlich der Werkstoffwahl als auch der Formgestaltung der Sperrkörper. Mit anderen Worten gesagt muß ein Kompromiß zwischen den unterschiedlichen Anforderungen, nämlich mechanische Sperrwirkung einerseits und ansprechende Formgestaltung andererseits, gefunden werden.

Der Erfindung liegt die Aufgabe zugrunde, einen Sporthandschuh, insbesondere Torwarthandschuh, zu schaffen, der eine Aussteifung mit verbesserter Schutzwirkung besitzt, gleichwohl jedoch eine optisch ansprechende Gestaltung des Handschuhs ermöglicht.

Bei einem Sporthandschuh der eingangs genannten Art ist diese Aufgabe erfindungsgemäß dadurch gelöst, daß das Aussteifungselement von einer äußeren Lage der Handschuh-Rückenseite überdeckt ist und daß als Sperrkörper preßgeformte Kunststoffkörper mit entlang der Längsmittellinie des Trägerbandes angeordneten Erhebungen in Form von zum Trägerband hin geöffneten Hohlkörpern und mit sich an diese seitlich anschließenden Fußteilen vorgesehen sind, die flächige Verbindungsstellen zur Anbringung am Trägerband bilden.

Durch die erfindungsgemäß vorgesehene Anordnung des Aussteifungselementes innerhalb einer die optische Wirkung der Handschuh-Rückenseite bestimmenden äußeren Lage kann das Aussteifungselement im Hinblick auf die mechanischen Eigenschaften optimal gestaltet werden. Bei der erfindungsgemäß vorgesehenen Ausbildung der Sperrkörper als Spritzgußteile aus Kunststoff, beispielsweise aus einem polyamidhaltigen Werkstoff, erreicht man zum einen eine äußerst hohe Druckfestigkeit bei gleichzeitig bester Maßhaltigkeit und Oberflächengüte, so daß die Sperrkörper in exakter geometrischer Anordnung auf dem Trägerband so befestigt werden können, daß eine einwandfreie flächige Anlage und damit eine optimale Sperrwirkung bei Bewegen des Trägerbandes in die Strecklage eintritt.

Gleichzeitig ergibt sich durch die Ausbildung des Hauptteiles der Sperrkörper als Hohlkörper ein äußerst geringes Gewicht, was in Verbindung mit Sporthandschuhen im Hinblick auf die Vermeidung von Massenträgheit von sehr großer Bedeutung ist, weil Sporthandschuhe, insbesondere Torwarthandschuhe, im Sportbetrieb mit hohen Beschleunigungen bewegt werden müssen.

Die Ausbildung der Sperrkörper als Spritzgußteile erlaubt es ohne Schwierigkeit, die aneinander angrenzenden Flächenbereiche der Sperrkörper gegenüber der Senkrechten zur Ebene des Trägerbandes in der Weise leicht geneigt auszubilden, daß die angrenzenden Flächenbereiche der Sperrkörper bereits vor Erreichen des gestreckten Zustandes des Trägerbandes aneinanderstoßen. Durch eine solche Vorkrümmung wird erreicht, daß die Abstützwirkung bereits einzutreten beginnt, wenn beispielsweise ein betreffender Finger bei entsprechender Kraftbeaufschlagung über die leicht gebeugte Stellung hinaus gestreckt wird.

Vorzugsweise sind für die einzelnen Fingerelemente des Handschuhs jeweils eigene Aussteifungselemente vorgesehen, die in Aufnahmetaschen eingeschoben sind, die sich längs der Rückseite der betreffenden Fingerelemente erstrecken und zwischen angrenzenden Materiallagen der Handschuh-Rückenseite abgeteilt sind. Hierdurch ergibt sich die vorteilhafte Möglichkeit, je nach individuellem Bedarf einzelne Aussteifungselemente einzusetzen. Beispielsweise könnte bei einer Verletzung nur ein Aussteifungselement als Einzelprotektor für einen bestimmten Finger eingesetzt werden. Auch können Aussteifungselemente unterschiedlicher Breite und/oder unterschiedlicher Vorkrümmung zur Anwendung gebracht werden.

Vorzugsweise ist das den Fingerspitzen zugeordnete vordere Ende der Aussteifungselemente so geformt, daß der vorderste Sperrkörper in der betreffenden Aufnahmetasche bis zum vorderen Bereich der Fingerspitze vorgeschoben werden kann und somit eine Abstützung bereits für das vorderste Fingerglied erreicht wird.

An den dem Handgelenk zugewandten Zugangsbereich der Aufnahmetaschen der Aussteifungselemente können die betreffenden Lagen der Handschuh-Rückenseite über einen Haftverschluß miteinander verbunden sein, der geöffnet werden kann, um den Zugang zu den Aufnahmetaschen freizugeben.

Nachstehend ist die Erfindung anhand eines in der Zeichnung dargestellten Ausführungsbeispieles im einzelnen erläutert. Es zeigen:
- Fig. 1: eine perspektivische Ansicht der Handschuh-Rückenseite eines Sporthandschuhs gemäß einem Ausführungsbeispiel der Erfindung;
- Fig. 2 und 3: eine Draufsicht bzw. Seitenansicht eines Aussteifungselementes zur Verwendung bei dem Handschuh von Fig. 1 und
- Fig. 4 bis 6: eine Draufsicht bzw. Seitenansicht bzw. Rückansicht eines Sperrkörpers des Aussteifungselementes von Fig. 2 und 3, in demgegenüber etwas größerem Maßstab gezeichnet.

Fig. 1 zeigt die Rückenseite eines Torwarthandschuhs, dessen Fingerelemente mit den Zahlen 1 bis 5 bezeichnet sind. Eine Lasche 7, die innenseitig mit einem Haftverschlußelement versehen ist, das mit einer am hinteren Bund des Handschuhs vorgesehenen Haftfläche zusammenwirkt, dient in üblicher Weise zur Sicherung des Handschuhs am Handgelenk.

Die Handschuh-Rückenseite ist mehrlagig und weist eine äußere Lage 9 aus einem für Sporthandschuhe geeigneten Werkstoff, bei dem es sich um ein synthetisches Kautschukmaterial, Leder oder dergleichen handeln kann, das vorzugsweise eine äußere Oberfläche aufweist, die eingefärbt, bedruckt oder mit einem besonderen Dekorelement 11 versehen werden kann. Eine innere Lage 13, die sich über die die Finger des Handschuhträgers aufnehmenden Hohlräume der Fingerelemente 1 bis 5 erstreckt, ist mit der oberen Lage 9 vernäht, wobei der Nahtverlauf die Fingerelemente 1 bis 5 definiert.

Durch den Nahtverlauf werden außerdem zwischen äußerer Lage 9 und innerer Lage 13 an der Rückseite der Fingerelemente Aufnahmetaschen 15, 16, 17, 18 und 19 abgeteilt, die jeweils ein Aussteifungselement 23 aufnehmen, wie sie in Fig. 2 und 3 gesondert und in etwa der natürlichen Größe entsprechendem Zeichnungsmaßstab dargestellt sind.

Um den Zugang zu den Aufnahmetaschen 15 bis 19 zu ermöglichen, sind die Lagen 9 und 13 am dem Handgelenk zugekehrten hinteren Rand nicht vernäht, sondern über einen Haftverschluß 25 miteinander verbunden, so daß der Zugangsbereich der Aufnahmetaschen 15 bis 19 bei geöffnetem Haftverschluß zugänglich ist.

Einzelheiten der Aussteifungselemente 23 sind aus den Fig. 2 bis 6 deutlicher zu ersehen. Das Aussteifungselement 23 weist ein Trägerband 27, vorzugsweise in Form eines dünnen, zugfesten Kunststoffbandes, das an seiner Oberseite in Längsrichtung aneinander gereihte Sperrkörper 29 trägt. Wie Fig. 4 bis 6 in leicht vergrößerter Darstellung zeigen, weisen die Sperrkörper 29 in dem mittleren Bereich, der sich bei der Aneinanderreihung auf dem Trägerband 27 entlang der Längsmittellinie erstreckt, eine quaderförmige Erhebung 31 auf, die ein Hohlkörper ist, die an der dem Trägerband 27 zugewandten Unterseite offen ist. An den Rand der unteren Öffnung 33 schließen sich auf zwei zueinander entgegengesetzten Seiten Fußteile 35 in Form ebener Flügel an, deren Unterseite 37 ebene Verbindungsflächen zur Befestigung auf dem Trägerband 27 durch Verschweißen oder Verkleben bilden. Bei der Anordnung der Sperrkörper 29 auf dem Trägerband 27 erstrecken sich die Fußteile 35 quer zur Längsachse des Trägerbandes 27, d.h. die von den Fußteilen 35 freien Seitenflächen 39 bilden an den Erhebungen 31 diejenigen Anlageflächen, an denen die Sperrkörper 29 aneinanderstoßen. Die Fußteile 35, die mit ihren Unterseiten 37 die Verbindungsflächen mit dem Trägerband 27 bilden, erstrecken sich von der mittigen Erhebung 31 ausgehend zu beiden Seitenrändern des Trägerbandes 27 hin. Bei dem Beispiel von Fig. 2 ist das Trägerband 27 durch die Fußteile 35 und die Erhebungen 31 der Sperrkörper vollflächig überdeckt. Jedoch könnte auch ein breiteres Trägerband 27, das von den Fußteilen 35 nicht bis zum Seitenrand hin überdeckt ist, Verwendung finden, um die Gesamtbreite des Aussteifungselementes an die durch die Fingerbreite vorgegebene Taschenbreite, etwa für Zeigefinger oder Mittelfinger, anzupassen, um dadurch optimale Lagefixierung in der betreffenden Aufnahmetasche zu erreichen.

Wie Fig. 5 zeigt, sind die die Anlageflächen bildenden Seitenflächen 39 der Sperrkörper 29 gegenüber der Senkrechten zur Ebene des Trägerbandes 27 leicht jeweils nach außen um einen kleinen Winkel α so geneigt, daß die Aneinanderreihung der Sperrkörper 29 durch das Aneinanderstoßen der Seitenflächen 39 bereits eine leichte Vorkrümmung erzeugt, wie sie in Fig. 3 gezeigt ist und die einer natürlichen, ganz leicht gekrümmten Fingerhaltung entspricht. Diese leichte Vorkrümmung ist auch in der perspektivischen Darstellung von Fig. 1 bei dem Fingerelement 5 des Daumens erkennbar. Bei dieser Ausbildung setzt die abstützende Sperrwirkung bereits vor Erreichen der Strecklage ein.

Wie aus Fig. 4 bis 6 zu erkennen ist, sind die Wandstärken der die Sperrkörper 29 bildenden Spritzgießteile aus Kunststoff wegen der Ausbildung der Erhebung 31 als Hohlkörper in sämtlichen Bereichen annähernd gleich. Dies führt neben der durch die hohle Gestaltung erreichten Einsparung an Werkstoff und Gewicht zu gleichförmigen Abkühlungsvorgängen bei der Preßformung, so daß einfach herstellbare Formwerkzeuge verwendet werden können, die eine Mehrzahl von Formnestern für die gleichzeitig Formung von beispielsweise zwölf Formlingen aufweisen.

Wie aus Fig. 2 zu ersehen ist, ist das Aussteifungselement 23 an der Vorderseite so zugeschnitten, daß der vordere Endbereich durch Abschrägungen 41 verschmälert ist. Diese Formgebung ermöglicht es, das Aussteifungselement 23 in der betreffenden Aufnahmetasche 15 bis 19 der Fingerelemente bis zum vorderen Fingerspitzenbereich vorzuschieben. Bei gleich ausgebildeten Erhebungen 31 kann durch einen entsprechenden Stanzvorgang, zusätzlich zur Bildung der vorderen Abschrägungen 41, das Aussteifungselement 23 auf ganzer Länge verschmälert werden, indem durch einen entsprechenden Stanzvorgang die seitliche Erstreckung der Fußteile 35 und des Trägerbandes 27 verringert wird, um ein schmäleres Aussteifungselement 23, beispielsweise für das Fingerelement 1 des kleinen Fingers, vorzusehen, verglichen mit dem Aussteifungselement 23 für das mittlere Fingerelement 3. Entsprechend kann die Länge des Aussteifungselementes 23 durch die Anzahl der aneinandergereihten Sperrkörper 29 nach Wunsch gewählt werden. Während beim gezeigten Beispiel die Hohlkörper 31 der Sperrkörper 29 hinsichtlich Form und Größe je gleich ausgebildet sind, was im Hinblick auf niedrige Herstellungskosten vorteilhaft ist, könnten Aussteifungselemente vorgesehen sein, die Sperrkörper unterschiedlicher Form und Größen aufweisen, beispielsweise schmälere Hohlkörper im vorderen Fingerbereich. Auch könnten Aussteifungselemente vorgesehen sein, die zwar durchgehend einheitliche Sperrkörper besitzen, wobei diese jedoch in Anpassung an die jeweilige Fingerbreite, von Aussteifungselement zu Aussteifungselement unterschiedlich sind.

Für die Aussteifungselemente 23 kann in den Aufnahmetaschen 15 bis 19 eine Lagefixierung vorgesehen sein, beispielsweise in der Form, daß die Unterseite des Trägerbandes 27 mit einem textilen Material kaschiert ist, das mit der zugekehrten Wand der betreffenden Aufnahmetasche eine Reibschlußverbindung bildet. Es könnte auch eine gegenseitige Verhakung zwischen Unterseite des Trägerbandes 27 und der anliegenden Wand durch Haftverschlußelemente vorgesehen sein.

## Patentansprüche

1. Sporthandschuh, insbesondere Torwarthandschuh, mit zumindest einem der Handschuh-Rückenseite zugeordneten Aussteifungselement (23), das eine Mehrzahl druckfester Sperrkörper (29) aufweist, die in einer zumindest näherungsweise entlang einer Finger-Längsachse verlaufenden Aneinanderreihung auf einem zugfesten Trägerband (27) so befestigt sind, daß sie zumindest bei in gestrecktem Zustand befindlichem Trägerband (27) mit aneinander angrenzenden Flächenbereichen aneinanderstoßen, **dadurch gekennzeichnet, daß** das Aussteifungselement (23) von einer äußeren Lage (9) der Handschuh-Rückenseite überdeckt ist und daß als Sperrkörper (29) preßgeformte Kunststoffkörper mit entlang der Längsmittellinie des Trägerbandes (27) angeordneten Erhebungen in Form von zum Trägerband (27) hin geöffneten Hohlkörpern (31) und mit sich an diese seitlich anschließenden Fußteilen (35) vorgesehen sind, die flächige Verbindungsstellen (37) zur Anbringung am Trägerband (27) bilden.

2. Sporthandschuh nach Anspruch 1, **dadurch gekennzeichnet, daß** Hohlkörper (31) und Fußteile (35) der Sperrkörper (29) zumindest näherungsweise gleiche Wandstärken besitzen.

3. Sporthandschuh nach Anspruch 1 oder 2, **dadurch gekennzeichnet, daß** die die Erhebungen bildenden Hohlkörper (31) Quader mit rechteckförmigem Grundriß sind.

4. Sporthandschuh nach einem der Ansprüche 1 bis 3, **dadurch gekennzeichnet, daß** die Hohlkörper (31) hinsichtlich Form und Größe gleich ausgebildet sind.

5. Sporthandschuh nach einem der Ansprüche 1 bis 4, **dadurch gekennzeichnet, daß** die Fußteile (35) eine im wesentlichen ganzflächige Bedeckung des Trägerbandes (27) zwischen dessen Seitenrändern und den Hohlkörpern (31) bilden.

6. Sporthandschuh nach einem der Ansprüche 1 bis 5, **dadurch gekennzeichnet, daß** die Fußteile (35) und das Trägerband (27) in dem den Fingerspitzen benachbarten vorderen Bereich des Aussteifungselementes (23) eine verringerte Breite besitzen und/oder am vorderen Ende durch eine Abschrägung (41) verschmälert sind.

7. Sporthandschuh nach einem der Ansprüche 1 bis 6, **dadurch gekennzeichnet, daß** der Rückenseite mehrerer Fingerelemente (1-5) des Handschuhs je ein eigenes Aussteifungselement (23) zugeordnet ist.

8. Sporthandschuh nach Anspruch 7, **dadurch gekennzeichnet, daß** die Aussteifungselemente (23) der einzelnen Fingerelemente (1-5) in Breite und Länge den unterschiedlichen Abmessungen der Fingerelemente für die verschiedenen Finger angepaßt sind.

9. Sporthandschuh nach Anspruch 8, **dadurch gekennzeichnet, daß** die Handschuh-Rückenseite mehrlagig ist und zwischen den Lagen (9 und 13) Aufnahmetaschen (15-19) für die Aussteifungselemente (23) abgeteilt sind.

10. Sporthandschuh nach Anspruch 9, **dadurch gekennzeichnet, daß** die Lagen (9, 13) der Handschuh-Rückenseite an den dem Handgelenk zugewandten Zugangsbereichen der Aufnahmetaschen (15-19) der Aussteifungselemente (23) mittels eines Haftverschlusses (25) miteinander verbunden und zur Freigabe der Zugangsbereiche durch Lösen des Haftverschlusses (25) voneinander abhebbar sind.

11. Sporthandschuh nach einem der Ansprüche 1 bis 10, **dadurch gekennzeichnet, daß** ein Trägerband (27) aus Kunststoff vorgesehen ist, mit dem die Sperrkörper (29) verschweißt oder verklebt sind.

12. Sporthandschuh nach einem der Ansprüche 1 bis 11, **dadurch gekennzeichnet, daß** das Trägerband (27) auf der von den Sperrkörpern (29) abgewandten Seite ein Haftelement zur lösbaren Sicherung des Aussteifungselementes (23) im Handschuh aufweist.

13. Sporthandschuh nach einem der Ansprüche 1 bis 12, **dadurch gekennzeichnet, daß** die aneinander angrenzenden Flächenbereiche (39) der Sperrkörper (29) gegenüber der Senkrechten zur Ebene des Trägerbandes (27) in der Weise leicht geneigt sind, daß die angrenzenden Flächenbereiche (39) der Sperrkörper (29) bereits vor Erreichen des gerade gestreckten Zustandes des Trägerbandes (27) aneinanderstoßen.

## Claims

1. A sport glove, in particular glove for goalkeeper, with at least one stiffening element (23) arranged at the back of the glove, exhibiting a plurality of compression-proof blocking members (29) fixed to a tensile-proof carrier band (27) along a juxtaposition following at least approximately a longitudinal axis of the finger, so that said blocking members, at least when the carrier band (27) is stretched, rest against one another with adjoining faces, **characterised in that** the stiffening element (23) is covered with an external layer (9) of the back of the glove and **in that** there are provided as blocking members synthetic injection-moulded members comprising bumps, in the form of hollow members (31) open toward the carrier band (27) and arranged along the longitudinal median line of the carrier band (27) and end sections (35) juxtaposed laterally, forming contact areas (37) for the application to the carrier band (27).

2. A sport glove according to claim 1, **characterised in that** the hollow members (31) and the end sections (35) of the blocking members (29) possess at least substantially the same wall thickness.

3. A sport glove according to claim 1 or 2, **characterised in that** the hollow members (31) forming the bumps are cuboid with a rectangular contour.

4. A sport glove according to any of the claims 1 to 3, **characterised in that** the hollow members (31) are identical from the point of view of the shape and of the size.

5. A sport glove according to any of the claims 1 to 4, **characterised in that** the end zones (35) cover practically the whole surface of the carrier band (27) between its lateral edges and the hollow members (31).

6. A sport glove according to any of the claims 1 to 5, **characterised in that** the end zones (35) and the carrier band (27) in the front section of the stiffening element (23), close to the tip of the fingers, are reduced in width and/or chamfered (41) at the front end.

7. A sport glove according to any of the claims 1 to 6, **characterised in that** each of the backs of several glove fingers (1-5) has its own stiffening element (23).

8. A sport glove according to the claim 7, **characterised in that** the stiffening elements (23) of the diverse glove fingers (1-5) are adapted to the width and to the length of the glove fingers according to the user's different fingers.

9. A sport glove according to the claim 8, **characterised in that** the back of the glove is composed of several layers and that the receiving pockets (15-19) are distributed between the layers (9 and 13) for the stiffening elements (23).

10. A sport glove according to the claim 9, **characterised in that** the layers (9, 13) of the back of the glove are bound by means of an adhesive fastener (25) at the access zones of the receiving pockets (15-19) of the stiffening elements (23), the access zones being tumed to the wrist and to release the access zones, may be raised by opening the adhesive fastener (25).

11. A sport glove according to any of the claims 1 to 10, **characterised in that** a carrier band (27) of synthetic material is provided, to which the blocking members (29) are welded or glued.

12. A sport glove according to any of the claims 1 to 11, **characterised in that** the carrier band (27) exhibits on the side opposite to the blocking members (29) an adhesive element for removable fastening of the stiffening element (23) in the glove.

13. A sport glove according to the a of the claims 1 to 12, **characterised in that** the adjoining faces (39) of the blocking members (29) are slightly inclined relative to a line perpendicular to the plane of the carrier band (27) so that the adjoining faces (39) of the blocking members (29) rest against one another just before the carrier band (27) is stretched straightly.

## Revendications

1. Gant de sport, en particulier gant pour gardien de but, avec au moins un élément de renforcement (23) dirigé vers le revers du gant, présentant une pluralité de membres de blocage (29) résistants à la compression et fixé sur une bande porteuse (27) résistante à la traction, le long d'une juxtaposition suivant un axe longitudinal du doigt au moins approximativement, de sorte que ces membres de blocage butent l'un contre l'autre avec des faces limitrophes au moins lorsque la bande porteuse (27) est tendue, **caractérisé en ce que** l'élément de renforcement (23) est recouvert par une couche externe (9) du revers de gant et que des membres synthétiques moulés sont prévus sous forme de membres de blocage (29) avec des renflements disposés le long de la ligne médiane longitudinale de la bande porteuse (27), sous forme de corps creux (31) ouverts vers la bande porteuse (27) et revêtus de parties extrêmes (35) juxtaposées latéralement, ces parties extrêmes constituant des zones de liaison (37) pour l'application sur la bande porteuse (27).

2. Gant de sport selon la revendication 1, **caractérisé en ce que** les corps creux (31) et les parties extrêmes (35) des membres de blocage (29) possèdent au moins sensiblement la même épaisseur de paroi.

3. Gant de sport selon la revendication 1 ou 2, **caractérisé en ce que** les corps creux (31) formant les renflements sont des quadrilatères au contour rectangulaire.

4. Gant de sport selon l'une des revendications 1 à 3, **caractérisé en ce que** les corps creux (31) sont identiques du point de vue de la forme et de la taille.

5. Gant de sport selon l'une des revendications 1 à 4, **caractérisé en ce que** les parties extrêmes (35) recouvrent pratiquement toute la surface de la bande porteuse (27) entre ses bords latéraux et les corps creux (31).

6. Gant de sport selon l'une des revendications 1 à 5, **caractérisé en ce que** les parties extrêmes (35) et la bande porteuse (27) dans la partie avant de l'élément de renforcement (23), partie voisine du bout des doigts, ont une largeur réduite et/ou sont biseautées (41) à l'extrémité avant.

7. Gant de sport selon l'une des revendications 1 à 6, **caractérisé en ce que** le revers de plusieurs doigts de gant (1-5) dispose de son propre élément de renforcement (23).

8. Gant de sport selon la revendication 7, **caractérisé en ce que** les éléments de renforcement (23) des divers doigts du gant (1-5) sont adaptés à la largeur et à la longueur des doigts du gant selon les doigts différents de l'utilisateur.

9. Gant de sport selon la revendication 8, **caractérisé en ce que** le revers du gant est composé de plusieurs couches et que des poches de réception (15-19) sont réparties entre les couches (9 et 13) pour les éléments de renforcement (23).

10. Gant de sport selon la revendication 9, **caractérisé en ce que** les couches (9, 13) du revers du gant sont reliées à l'aide d'une fermeture adhésive (25) au niveau des parties d'accès, des poches de réception (15-19) des éléments de renforcement (23), les parties d'accès dirigées vers le poignet et que les couches (9, 13) peuvent être soulevées l'une de l'autre en ouvrant la fermeture adhésive (25) pour dégager les zones d'accès.

11. Gant de sport selon l'une des revendications 1 à 10, **caractérisé en ce qu'**une bande porteuse (27) en matériau synthétique est prévue, avec laquelle les membres de blocage (29) sont soudés ou collés.

12. Gant de sport selon l'une des revendications 1 à 11, **caractérisé en ce que** la bande porteuse (27) présente sur le côté opposé aux membres de blocage (29) un élément adhésif pour fixation amovible de l'élément de renforcement (23) dans le gant.

13. Gant de sport selon l'une des revendications 1 à 12, **caractérisé en ce que** les surfaces limitrophes (39) des membres de blocage (29) sont légèrement inclinées par rapport à la verticale du plan de la bande porteuse (27) de sorte que les surfaces limitrophes (39) des membres de blocage (29) butent les unes contre les autres juste avant que la bande porteuse (27) ne se tende droitement.
